# EUROPÄISCHE PATENTSCHRIFT

(11) **EP 0 617 758 B1**
(45) Veröffentlichungstag und Bekanntmachung des Hinweises auf die Patenterteilung: **16.08.1995**
(21) Anmeldenummer: 93900035.2
(22) Anmeldetag: 12.12.1992
(51) Int. Cl.: F04B 49/08

(54) **EINRICHTUNG ZUR REGELUNG DES AUSGANGSDRUCKES EINER VERSTELLPUMPE**
INITIAL PRESSURE GOVERNOR FOR A VARIABLE DISPLACEMENT PUMP
REGULATEUR DE LA PRESSION INITIALE D'UNE POMPE A CYLINDREE VARIABLE

(30) Priorität: 13.12.1991 DE 4141108
(43) Veröffentlichungstag der Anmeldung: 05.10.1994
(73) Patentinhaber: PUTZMEISTER-WERK MASCHINENFABRIK GMBH, 72631 Aichtal (DE)
(72) Erfinder: BENCKERT, Hartmut, D-7024 Filderstadt 1 (DE); MÜNZENMAIER, Werner, D-7440 Nürtingen (DE)
(74) Vertreter: Wolf, Eckhard, Dr.-Ing.
(86) Internationale Anmeldenummer: EP9202880
(87) Internationale Veröffentlichungsnummer: WO9312342

(56) Entgegenhaltungen:
- EP-A- 0 078 861
- EP-A- 0 149 787
- WO-A-90/06444
- WO-A-90/10793
- DE-A- 3 508 432

## Beschreibung

Die Erfindung betrifft eine Einrichtung zur Regelung des Ausgangsdruckes einer Verstellpumpe, insbesondere einer auf hohem Ausgangsdruckniveau arbeitenden Hauptpumpe eines Druckversorgungsaggregats für eine hydraulische Antriebsvorrichtung, z.B. den/die Antriebszylinder einer Dickstoffpumpe gemäß dem Oberbegriff des Patentanspruchs 1. Bei einer derartigen Regelungseinrichtung ist ein Fördermengenstellorgan vorgesehen, das mittels eines hydraulischen Stellmotors betätigbar ist, der durch alternative Druckbeaufschlagung und -entlastung eines Antriebsdruckraumes zur Ausführung der Stellbewegungen für die gegensinnigen Änderungen des Fördervolumens der Verstellpumpe antreibbar ist, wobei zur Steuerung der diesbezüglichen Druckbeaufschlagung und -entlastung dieses Antriebsdruckraumes ein druckgesteuertes Ventil vorgesehen ist, das, angesteuert mit dem Ausgangsdruck der Pumpe oder einem zu diesem proportionalen Druck, ab einem durch eine Mindestrückstellkraft eines Rückstellelements, z.B einer Feder, bestimmten Mindestdruck einen mit dem in seine Steuerkammer eingekoppelten Steuerdruck zunehmenden Ausgangsdruck abgibt, mit dem der Antriebsdruckraum des Stellmotors beaufschlagt ist.

Derartige Regelungseinrichtungen sind bekannt und umfassen ein mit dem Ausgangsdruck der Verstellpumpe ansteuerbares, z.B. als Proportionalventil ausgebildetes Ventil, das mit zunehmendem Ausgangsdruck der verstellpumpe gegen die Rückstellkraft einer Ventilfeder zunehmend in die die Aktivierung des Stellantriebes vermittelnde Funktionsstellung gedrängt wird, wobei im stationären Zustand der Druckregelung der Ausgangsdruck der Verstellpumpe durch die voreingestellte Vorspannung der Ventilfeder bestimmt ist. Diese Art der Regelung, der eine Volumenstromregelung überlagert sein kann, die - auf niedrigerem Druckniveau als dem durch das Druckregelventil bestimmten maximalen Niveau - eine Konstant-Regelung des Volumenstromes der Hochdruckpumpe vermittelt, hat jedoch den Nachteil, daß in Anfahr-Situationen eines Verbrauchers, der im stationären Zustand seiner Bewegungsabläufe ein relativ hohes Betriebsdruck-Niveau benötigt, kräftige Druckstöße auftreten können, die sowohl verschleißfördernd sind als auch mit erheblichen Geräuschen verknüpft sind, da in der Anfahrsituation die Regeleinrichtung auf ein größtmögliches Fördervolumen der Verstellpumpe eingestellt ist und dieses erst reduziert wird, wenn der Verbraucher angelaufen ist. Hiermit vergleichbar ist auch die Situation, daß der Verbraucher oder ein Antriebszylinder desselben blockiert, da auch dann der Ausgangsdruck der Verstellpumpe sehr schnell - stoßartig - auf den durch die Druckbegrenzung gegebenen Wert ansteigt. Diese Probleme sind insbesondere bei Verbrauchern gravierend, die mit periodische Hin- und Her-Bewegungen ausführenden Linearzylindern oder hydraulischen Schwenkmotoren angetrieben sind.

Aufgabe der Erfindung ist es daher, eine Regeleinrichtung der eingangs genannten Art dahingehend zu verbessern, daß insbesondere in Anfahrsituationen eines hydraulischen Verbrauchers ein sanftes Ansteigen des Betriebsdruckes erzielbar ist und/oder bei Lastwechseln im Sinne einer plötzlichen Erhöhung der Last ein entsprechend sanftes Ansteigen des Betriebsdruckes bis auf einen vorgegebenen Maximalwert erreichbar ist.

Diese Aufgabe wird erffindungsgemäß dadurch gelöst, daß das Rückstellelement auf eine Rückstellkraft ausgelegt ist, die nur einem kleinen Bruchteil von z.B. 1/50 bis 1/10 der durch den steuerdruck maximal erzeugbaren, auf den Ventilkolben des Proportionalventils wirkenden Steuerkraft entspricht, daß das druckgesteuerte Ventil mit einer Rückstellkammer als zweiter Steuerkammer versehen ist, durch deren Druckbeaufschlagung eine der Steuerkraft entgegengesetzte Zusatz-Rückstellkraft erzeugbar ist, deren Maximalbetrag demjenigen der Steuerkraft mindestens annähernd entspricht, und daß der in die Rückstellkammer eingekoppelte Druck mittels eines hydraulischen Zeitverzögerungsgliedes von dem in die Steuerkammer des druckgesteuerten Ventils eingekoppelten Druck abgeleitet ist.

Hiernach ergibt sich bei einer Inbetriebnahme des Verbrauchers durch Einschalten des Druckversorgungsaggregats zunächst ein Druckanstieg mit hoher zeitlicher Anstiegsrate des Ausgangsdruckes der Verstellpumpe bis dieser nach einer für das hydraulische Zeitverzögerungsglied charakteristischen, durch dessen Auslegung bestimmten Zeitspanne einen Wert erreicht, der um den der Rückstellkraft des Rückstellelements, in praktischen Fällen der Vorspannung einer Ventilfeder, äquivalenten Druck höher ist als derjenige Druck, der über das Zeitverzögerungsglied in die zusätzliche Rückstellkammer des druckgesteuerten Ventils eingekoppelt wird. Sobald dies der Fall ist und die aus der Einkopplung des Ausgangsdruckes der Verstellpumpe in die Steuerkammer des druckgesteuerten Ventils resultierende Steuerkraft größer ist als die Summe der aus der Federvorspannung und der Einkopplung des Ausgangsdruckes des Zeitverzögerungsgliedes in die Rückstellkammer resultierenden Kräfte, wird das druckgesteuerte Ventil in diejenige Funktionsstellung gesteuert, in welcher der Stellantrieb im Sinne einer Verminderung der Förderleistung der Verstellpumpe beaufschlagt und dadurch im Ergebnis die Anstiegsrate des Ausgangsdruckes der Verstellpumpe vermindert wird. Im "eingeschwungenen" Zustand dieser Druckanstiegs-Regelung ergibt sich eine gegenüber dem nicht geregelten Zustand reduzierte Anstiegsrate des Ausgangsdruckes der Verstellpumpe, derart, daß dieser mit einer durch die Auslegung des Zeitverzögerungsgliedes bestimmten Zeitkonstanten - in guter Näherung linear - ansteigt, wobei ab dem Einsetzen dieser Regelung der Ausgangsdruck der Verstellpumpe stets um den durch die vorgegebene Rückstellkraft des Rückstellelements bedingten Differenzbetrag größer ist als der in die Rückstellkammer des druckgesteuerten Ventils über das Zeitverzögerungsglied eingekoppelte Druck. Dies gilt sinngemäß auch für den Fall, daß während des Betriebs des Verbrauchers plötzlich ein Blockieren desselben und damit ein Anstieg des Ausgangsdruckes der Verstellpumpe auftritt, wobei in diesem Falle die Regelung von einem entsprechend erhöhten Ausgangsdruckniveau ausgeht.

Wenn, wie in bevorzugter Gestaltung der Regeleinrichtung vorgesehen, das Zeitverzögerungsglied eine Drossel und einen über diese aufladbarer Druckspeicher umfaßt, wobei der im Betrieb des Verbrauchers an der Mittelanzapfung zwischen der Drossel und dem Druckspeicher sich entwickelnde Druck in die Rückstellkammer des druckgesteuerten Ventils eingekoppelt ist, so ist das Produkt aus Strömungswiderstand der Drossel und Speicherkapazität des Druckspeichers ein Maß für die Verzögerungszeitkonstante des Zeitverzögerungsgliedes, die damit durch Vorgabe dieser Größen ebenfalls vorgebbar ist, wobei es für eine gezielte Variation der Verzögerungszeitkonstanten des Zeitverzögerungsgliedes, eine hinreichende Kapazität seines Druckspeichers vorausgesetzt, besonders vorteilhaft ist, wenn die Drossel des Zeitverzögerungsgliedes als Einstelldrossel ausgebildet ist.

Um eine in jedem Fall zweckmäßige Begrenzung des Ausgangsdruckes der Verstellpumpe auf einen Maximalwert von z.B. 400 bar zu erzielen, was mit Hilfe des druckgesteuerten Ventils in dessen für die erfindungsgemäße Regeleinrichtung vorgesehener Gestaltung und Funktion allein noch nicht möglich ist, ist es vorteilhaft, wenn zwischen den Hochdruckausgang der Verstellpumpe und das Zeitverzögerungsglied ein Druckminderer geschaltet ist, der ab Erreichen eines Schwellenwertes des Ausgangsdruckes der Verstellpumpe die Einkopplung eines höheren Druckes in das Zeitverzögerungsglied bzw. die Rückstellkammer des druckgesteuerten Ventils verhindert, mit der Folge, daß unter Mitwirkung der Regeleinrichtung der maximale Ausgangsdruck der Verstellpumpe auf einen Wert begrenzt wird, der der Summe des Schwellenwert-Druckes und des der Vorspannung des Rückstellelements äquivalenten Druckes entspricht.

Wenn im Rahmen einer komplexen hydraulischen Anlage, mehrere, mittels der Verstellpumpe mit Druckmittel versorgte Verbraucher vorgesehen sind, die z.B. im Verlauf periodisch wiederholter Betriebszyklen der Anlage zu verschiedenen Zeitpunkten "eingeschaltet" werden und für die Aktivierung einzelner Verbraucher nur kurze Zeitspannen zur Verfügung stehen, so ist es vorteilhaft, wenn das Zeitverzögerungsglied für die Dauer solcher Aktivierungs-Zeitspannen abschaltbar ist, was im einfachsten Fall durch Absperrung des Druckspeichers des Zeitverzögerungsgliedes erreichbar ist.

Ein zu diesem Zweck geeignetes Ventil ist in bevorzugter Gestaltung der Regeleinrichtung als 3/2-Wege-Ventil ausgebildet, in dessen Grundstellung der Speicher mit der Drossel verbunden ist und in dessen Schaltstellung der Speicher gegen die Drossel abgesperrt, dafür jedoch an den drucklosen Vorratsbehälter des Druckversorgungsaggregats angeschlossen ist. Der Speicher kann dadurch in der Schaltstellung entladen werden, um in einem nächsten Anlaufzyklus wieder aufladbar zu sein und seine Verzögerungsfunktion erfüllen zu können.

Zum Zweck einer "ungedämpften" Ansteuerung eines Verbrauchers kann auch ein zwischen den Pumpenausgang und das Zeitverzögerungsglied geschaltetes Ventil geeignet sein, das eine Grundstellung 0 hat, in welcher der Pumpenausgang an das Zeitverzögerungsglied angeschlossen ist und eine Schaltstellung, in welcher der Pumpenausgang gegen das Zeitverzögerungsglied abgesperrt, dafür jedoch direkt mit der zweiten Steuerkammer des druckgesteuerten Ventils verbunden ist.

In Kombination hiermit ist es günstig, wenn zwischen die Steuerleitung, an die in der Schaltstellung des Ventils der Druckausgang der Verstellpumpe angeschlossen ist, und den Druckspeicher des Zeitverzögerungsgliedes ein Rückschlagventil geschaltet ist, das durch relativ höheren Druck in der Steuerleitung als im Druckspeicher in Sperrichtung beaufschlagt ist, um in der Schaltstellung des Ventils eine Aufladung des Druckspeichers zu vermeiden.

Mittels eines Ventils, das zwischen die zweite Steuerkammer des druchgesteuerten Ventils und die Abgriffstelle des Zeitverzögerungsgliedes, an welcher der in diese Steuerkammer einkoppelbare Druck abgreifbar ist, geschaltet ist und aus einer Grundstellung 0, in welcher die Abgriffstelle mit der Steuerkammer verbunden ist, in eine Funktionsstellung I umschaltbar ist, in welcher die zweite Steuerkammer des Druckregelventils gegen die Abgriffstelle abgesperrt, dafür jedoch mit dem drucklosen Vorratsbehälter des Druckversorgungsaggregats verbunden ist, kann die Druckregeleinrichtung dazu benutzt werden, den Ausgangsdruck der Verstellpumpe auf denjenigen Wert zu begrenzen, der der Vorspannung der Rückstellfeder des druckgesteuerten Ventils äquivalent ist.

Sowohl das zur Absperrung des Hochdruckausganges der Verstellpumpe gegen das Zeitverzögerungsglied und gleichzeitigen Direktverbindung des Pumpenausganges mit der zweiten Steuerkammer des druckgesteuerten Ventils vorgesehene Ventil, als auch das zur Druckentlastung der Steuerkammer ausgenutzte Ventil können, je für sich gesehen, als 3/2-Wege-Ventile ausgebildet sein oder auch mittels eines einzigen 4/3-Wege-Ventils realisiert sein, und es versteht sich auch, daß diese Ventile, je nach der Art ihrer Einfügungsmöglichkeit in ein hydraulisches System entweder als druckgesteuerte oder als elektrisch ansteuerbare Magnetventile oder auch als kombiniert ansteuerbare Ventile ausgebildet sein können.

Um die Druckregeleinrichtung auf einfache Weise an verschiedene Betriebsbedingungen möglicher Verbraucher anpassen zu können, ist es vorteilhaft, wenn die Vorspannung der Rückstell-Ventilfeder des druckgesteuerten Ventils einstellbar ist.

Die erläuterten Regelungsfunktionen lassen sich sowohl dann erzielen, wenn das druckgesteuerte Ventil als Druckregelventil geschaltet ist, mittels dessen die Verstellpumpe auf - im wesentlichen - konstanten Ausgangsdruck regelbar ist, als auch dann, wenn das druckgesteuerte Ventil als Volumenstrom-Regelventil geschaltet ist, mittels dessen die Verstellpumpe auf - im wesentlichen - konstanten Wert ihres Ausgangs-Volumenstromes regelbar ist.

Weitere Einzelheiten und Merkmale der Erfindung ergeben sich aus der nachfolgenden Beschreibung spezieller Ausführungsbeispiele anhand der Zeichnung. Es zeigen:
- Fig. 1: ein Hydraulikschema eines Druckversorgungsaggregats mit einer als Verstellpumpe ausgebildeten Hochdruckpumpe und einer erfindungsgemäßen Druckregeleinrichtung zur Dämpfung von Druckstößen am Ausgang der Verstellpumpe,
- Fig. 2a: eine halbschematische Längsschnitt-Darstellung eines im Rahmen der Regeleinrichtung gemäß Fig. 1 einsetzbaren Druckregelventils für die Antriebssteuerung eines zur Verstellung des Fördervolumens der Verstellpumpe vorgesehenen Stellzylinders,
- Fig. 2b: eine zur Gestaltung des Druckregelventils gemäß Fig. 2a alternative Gestaltung eines Druckregelventils mit einstellbarer Vorspannung der Rückstellfeder,
- Fig. 3: ein Diagramm zur Erläuterung der Funktion der Regeleinrichtung gemäß Fig. 1,
- Fig. 4: ein hydraulisches Schaltbild eines weiteren Druckversorgungsaggregats mit einer erfindungsgemäßen, lastabhängig arbeitenden Ausgangsdruckregelung für die Hauptpumpe des Druckversorgungsaggregats und Funktions-Steuerventilen zur zeitweisen Abschaltung der Druckregelung und Begrenzung des Pumpen-Ausgangsdruckes unter Mitwirkung der Druck-Regeleinrichtung,
- Fig. 4a und b: im Rahmen der Druckregeleinrichtung einsetzbare Gestaltungs-Varianten von Funktionssteuerventilen und
- Fig. 5: ein weiteres Ausführungsbeispiel einer erfindungsgemäßen Regelungseinrichtung, bei dem als druckgesteuertes Ventil ein Volumenstrom-Regelventil ausgenutzt ist, mittels dessen die Verstellpumpe auf - im wesentlichen - konstanten Betrag ihres Ausgangs-Volumenstromes regelbar ist, in einer den Fig. 1 und 4 entsprechenden Darstellung.

Das in der Fig. 1 dargestellte, insgesamt mit 10 bezeichnete Druckversorgungsaggregat ist für eine Anwendung bei hydraulischen Verbrauchern gedacht, bei denen z.B. als Linearzylinder ausgebildete Hydromotore Hinund Her-Bewegungen ausführen, die mit möglichst konstanter Hub-Geschwindigkeit erfolgen sollen, wobei beim Anfahren solcher Antriebszylinder und/oder bei der Umkehrung der Bewegungsrichtung als schnelle Druckanstiege auftretende Druckstöße ihrer Kolben - bei Bedarf - gedämpft werden können sollen, um Verschleiß und/oder Geräuschentwicklung zu reduzieren. Diese Anforderungen sind typisch für Dickstoffpumpen allgemein, insbesondere Betonpumpen, deren Antriebszylinder mit hohen Drücken von bis zu 400 bar betrieben werden.

Zentrales Funktionselement des Druckversorgungsaggregats 10 ist eine auf konstantem Ausgangsdruck, oder auch auf Konstanz des Druckmittel-Ausgangs-Volumenstromes regelbare Verstellpumpe 11, die zum Zweck der Erläuterung als rotatorisch antreibbare SchwenkscheibenAxialkolbenpumpe vorausgesetzt ist, deren auf eine Umdrehung ihres - nicht dargestellten - Zylinderblocks bezogene Fördermenge durch Veränderung des Anstellwinkels ihrer durch den Pfeil 12 der Fig. 1 repräsentierten Schwenkscheibe gegenüber der Richtung der zentralen Achsen der Axialkolbenpumpenelemente zwischen Null und einem Maximalwert Qₘₐₓ stufenlos veränderbar ist, wobei die dem Fördervolumen Null entsprechende, gestrichelt eingezeichnete Position der Schwenkscheibe 12 diejenige ist, in der ihre Ebene rechtwinklig zu den zentralen Achsen der - nicht dargestellten - Axialkolbenpumpenelemente der Pumpe 11 verläuft.

Beim dargestellten Ausführungsbeispiel ist zur diesbezüglichen Verstellung der Schwenkscheibe 12 als Stell-antrieb 13 ein linearer Differentialzylinder vorgesehen, mit dessen Kolben 14 die Schwenkscheibe 12 über die einseitig aus dem Gehäuse des Differentialzylinders austretende Kolbenstange 16 bewegungsgekoppelt ist. Die Anordnung dieses Stellantriebs 13 ist so getroffen, daß mit der bodennahen Position seines Kolbens 14 die maximalem Fördervolumen der Pumpe 11 entsprechende Stellung ihrer Schwenkscheibe 12 verknüpft ist, und daß der am weitesten aus dem Gehäuse des Differentialzylinders 13 herausragenden Stellung seiner Kolbenstange 16, die dem Fördervolumen Null der Pumpe zugeordnete Schwenkscheiben-Postion entspricht. Durch eine die Kolbenstange koaxial umgebende Wendelfeder 17 des Differentialzylinders 13 wird dessen Kolben in seine bodennahe Endstellung gedrängt, so daß die Pumpe 11 beim Anlaufen zunächst auf maximale Fördermenge eingestellt ist. Die von der Wendelfeder 17 in den verschiedenen möglichen Positionen des Kolbens 14 entfalteten Rückstellkräfte werden gegenüber den durch Druckbeaufschlagung der bodenseitigen Antriebskammer 18 und/oder Druckbeaufschlagung der stangenseitigen Antriebskammer 19 des Differentialzylinders 13 erzeugbaren, auf den Kolben 14 wirkenden Kräften als vernachlässigbar angesehen.

Im Rahmen einer insgesamt mit 20 bezeichneten Einrichtung zur Regelung des Ausgangsdruckes der Verstellpumpe 11 ist ein z.B. als Proportionalventil ausgebildetes Druck-Regelventil 21 vorgesehen, für das in der Fig. 2a, auf die ergänzend Bezug genommen sei, Einzelheiten seiner konstruktiven Gestaltung dargestellt sind.

Dieses Druck-Regelventil 21 ist als druckgesteuertes Schieberventil ausgebildet, das seiner Funktion nach ein 3/2-Wege-Ventil ist, mit einer federzentrierten Grundstellung 0, in welcher die bodenseitige Antriebskammer 18 des Stellantriebs-Zylinders 13 mit dem drucklosen d.h. auf Atmosphärendruck befindlichen Vorratsbehälter 23 verbunden und gegen den Hochdruckausgang 24 der Verstellpumpe 11 abgesperrt ist, und mit einer zur Grundstellung 0 alternativen Funktionsstellung I, in welcher die bodenseitige Antriebskammer 18 des Differentialzylinders 13 gegen den Vorratsbehälter 23 des Druckversorgungsaggregats 10 abgesperrt und dafür über einen Durchflußpfad 26 des Druckregelventils 21 mit dem Hochdruckausgang 24 der Verstellpumpe 11 verbunden ist, an den permanent auch die stangenseitige Antriebskammer 19 des als Stellantrieb vorgesehenen Differentialzylinders 13 angeschlossen ist.

Das Druckregelventil 21 hat eine erste Steuerkammer 27, die ebenfalls permanent mit dem Hochdruckausgang 24 der Verstellpumpe 11 verbunden ist. Durch Druckbeaufschlagung dieser Steuerkammer 27 mit dem Ausgangsdruck der Verstellpumpe 11 wird auf den in der Fig. 1 durch das 3/2-Wege-Schaltsymbol repräsentierten Ventilkolben 28 eine diesen in seine Funktionsstellung I drängende Steuerkraft K_{I} ausgeübt, deren Betrag im wesentlichen durch das Produkt P_{A}(t) · f gegeben ist, wobei mit P_{A}(t) der Momentanwert des Ausgangsdruckes der Verstellpumpe 11 bezeichnet ist und mit f die Querschnittsfläche des die einseitige axial bewegliche Begrenzung der ersten Steuerkammer 27 bildenden Kolben-Endflansches 29 des Ventilkolbens 28 bezeichnet ist.

Das Druckregelventil 21 hat weiter eine zweite Steuerkammer 31, durch deren Druckbeaufschlagung eine mit der durch die Ventilfeder 32 des Druckregelventils 21 permanent ausgeübten Rückstellkraft gleichsinnig gerichtete und sich zu dieser addierende Zusatz-Rückstellkraft K₀ auf den Ventilkolben 28 ausübbar ist, durch die dieser zu seiner der Funktionsstellung 0 des Druckregelventils 21 entsprechenden Endstellung hin gedrängt wird.

Der Betrag dieser Kraft K₀ ist durch das Produkt Pₐ(t) · f gegeben, wobei mit Pₐ(t) der Momentanwert des in die zweite Steuerkammer 31 eingekoppelten Druckes und mit f wiederum die Querschnittsfläche eines die einseitige axial bewegliche Begrenzung der zweiten Steuerkammer 31 bildenden Steuerkolbenelements 33 bezeichnet ist, dessen wirksame Querschnittsfläche f gleich derjenigen des Kolben-Endflansches 29 vorausgesetzt ist, der die axial bewegliche Begrenzung der ersten Steuerkammer 27 bildet.

Im Rahmen der Druck-Regeleinrichtung 20 ist weiter ein Druckspeicher 34 vorgesehen, der mittels der Verstellpumpe 11 über ein Volumenstromverstellorgan, z.B. eine Einstelldrossel 36 auf einen Druck aufladbar ist, dessen Maximalwert Pamax durch einen beim dargestellten, speziellen Ausführungsbeispiel zwischen die Einstelldrossel 36 und den Hochdruckausgang 24 der Verstellpumpe 11 geschalteten Druckminderer bzw. -Begrenzer 37 einstellbar vorgegeben ist.

Der an einer Mittelanzapfung 38 zwischen der Einstelldrossel 36 und dem Druckspeicher 34 anstehende Druck Pₐ(t) ist über eine Steuerleitung 39 in die zweite Steuerkammer 31 des Druckregelventils 21 angekoppelt.

Zwischen die Mittelanzapfung 38 und den Druckspeicher 34 ist ein zyklisch ansteuerbares, als 3/2 Wege-Ventil ausgebildetes Verzögerungs-Steuerventil 41 geschaltet, das eine federzentrierte Grundstellung 0 hat, in welcher der Druckspeicher 34 über einen in dieser Grundstellung 0 offenen Durchflußpfad 42 mit der Mittelanzapfung 38 und damit über die Einstelldrossel 36 und den Druckminderer 37 mit dem Hochdruckausgang 24 der Verstellpumpe 11 verbunden ist, sowie eine dazu alternative Funktionsstellung I, in welcher der Druckspeicher 34 gegen die Mittelanzapfung 38 abgesperrt, dafür jedoch über einen in der Funktionsstellung I offenen Durchflußpfad 43 mit dem drucklosen Vorratsbehälter 23 des Druckversorgungsaggregats 10 verbunden ist.

"Zyklisch ansteuerbar" bedeutet hierbei, daß das Verzögerungs-Steuerventil 41 in einer mit den verschiedenen Betriebsphasen des an das Druckversorgungsaggregat 10 angeschlossenen Verbrauchers in geeigneter Weise synchronisierten Folge zwischen seinen beiden Funktionsstellungen 0 und I umgeschaltet wird, um dadurch erwünscht niedrige oder hohe Druckanstiegsraten am Druckausgang 24 der Verstellpumpe 11 einstellen zu können, die für den Betrieb des Verbrauchers günstig sind.

Bei dem in der Fig. 1 dargestellten Ausführungsbeispiel ist das Verzögerungs-Steuerventil 41 als druckgesteuertes Ventil ausgebildet, das für die Dauer eines in seine Steuerkammer 44 eingekoppelten Druckimpulses in seine den Speicher 34 mit dem Vorratsbehälter 23 verbindende Funktionsstellung I geschaltet wird, wobei dieser Druckimpuls von einem als Einweg- oder Rückschlagventil ausgebildeten, hydraulischen End-Stellungsgeber 46 erzeugt wird und einsetzt, wenn der Antriebskolben 47 eines hydraulischen Antriebszylinders 48 des Verbrauchers, z.B. einer im übrigen nicht dargestellten Zwei-ZylinderDickstoffpumpe mit Rohrweichen-Umschaltung, in unmittelbare Nähe seiner dargestellten Endstellung gelangt, in welcher der Förderhub des mit diesem Antriebszylinder 48 angetriebenen Förderzylinders der Dickstoffpumpe abgeschlossen ist, und wieder abfällt, wenn nach einer Umschaltung der Druckbeaufschlagung des Antriebszylinders 48 von bodenseitiger auf stangenseitige Druckbeaufschlagung d.h. Umschaltung des von diesem Antriebszylinder 48 angetriebenen Förderzylinders auf Beschickungsbetrieb, der Antriebskolben 47 aus seiner dargestellten Endstellung wieder zurückgeschoben wird und dadurch der Steuereingang 49 und der Referenzeingang 51 des hydraulischen Endstellungsgebers 46 wieder auf gleiches Druckniveau gelangen, das im stangenseitigen Antriebsdruckraum 52 des Antriebszylinders 48 vorliegt, dessen Kolben 47 sich bei druckentlastetem, bodenseitigem Antriebsdruckraum 53 in Richtung auf seine bodenseitige Endstellung zubewegt, zu deren Erfassung ein weiterer Endstellungsgeber vorgesehen sein kann, der bei Erreichen dieser Endstellung ebenfalls ein Druck-Ausgangssignal erzeugt, mittels dessen das Verzögerungs-Steuerventil 41 auf analoge Weise ansteuerbar ist.

Das insoweit seinem Aufbau nach erläuterte Druckversorgungsaggregat 10 arbeitet in typischen Betriebssituationen eines in der Fig. 1 durch einen zwischen den Hochdruckausgang 24 der Verstellpumpe 11 und den Vorratsbehälter 23 des Druckversorgungsaggregats 10 geschalteten Strömungswiderstand 54 repräsentierten Verbrauchers, z.B. wie folgt:

### I. Anfahrbetrieb

Als Ausgangssituation, in der durch Einschalten der Verstellpumpe 11 das Druckversorgungsaggregat 10 und der an dieses angeschlossene Verbraucher in Betrieb genommen wird, sei angenommen, daß der Druckminderer 37 auf einen definierten oberen Druck-Grenzwert Pₐₘₐₓ von z.B. 200 bar eingestellt ist, der Druckspeicher 34 auf einen Minimaldruck, z.B. vollständig entladen ist und die Einstelldrossel 36 auf einen Strömungswiderstand eingestellt ist, der in Kombination mit der für den Druckspeicher 34 vorgesehenen Auslegung desselben eine erwünschte Verzögerungszeit τ ergibt, mit welcher der an der Mittelanzapfung 38 zwischen der Einstelldrossel 36 und dem Druckspeicher 34 sich einstellende Druck Pₐ(t), der über die Steuerleitung 39 in die zweite Steuerkammer 31 des Druckregelventils 21 eingekoppelt wird, dem sich nach dem Einschalten der Verstellpumpe an deren Hochdruckausgang 34 entwickelnden Ausgangsdruck P_{A}(t) zeitlich nacheilt. Desweiteren ist vorausgesetzt, daß der/die Förderzylinder einer als Verbraucher angenommenen Dickstoffpumpe befüllt sind, so daß beim Anfahren der Pumpe die durch das Fördergut bedingten Trägheits- und Reibungskräfte wirksam sind. Das Druckregelventil 21 befindet sich - bei druckentlasteten Steuerkammern 27 und 31 - durch die Vorspannung der Ventilfeder 32 - in seiner Grundstellung 0, wobei diese Ventilfeder 32 so ausgelegt bzw. ihre Vorspannung so eingestellt ist, daß diese einem Steuerdruck von z.B. 20 bar äquivalent ist, d.h. einem kleinen Bruchteil von etwa 1/20 bis 1/10 des maximalen Ausgangsdruckes P_{A} der Verstellpumpe 11 entspricht. Über den in der Grundstellung 0 des Druck-Regelventils 21 freigegebenen Durchflußpfad 56 ist die bodenseitige Antriebskammer 18 des Stellantriebes 13 druckentlastet, so daß die Verstellpumpe 11 durch die Wirkung der Rückholfeder 17 des Stellantriebes 13 auf einen Betrieb mit maximalem Volumenstrom vorbereitet ist.

Wird in dieser Ausgangssituation die Verstellpumpe 11, z.B. Zeitpunkt t₀ eingeschaltet, so ergibt sich, da die Pumpe 11 mit maximalem Volumenstrom arbeitet, der Ausgangsdruck aber zunächst nicht ausreicht, um die Pumpen-Antriebszylinder 48 zum Anlaufen zu bringen, ein sehr schneller Druckanstieg, der in dem Diagramm der Fig. 3 durch den ersten, steil ansteigenden Ast 57 der insgesamt mit 58 bezeichneten P_{A}(t)-Verlaufskurve wiedergegeben ist, welche qualitativ den Zeitverlauf des Druckes P_{A}(t) am Hochdruckausgang 24 der Verstellpumpe 11 repräsentiert. Dieser Druckanstieg ist von einem "langsameren" Druckanstieg des an der Mittelanzapfung 38 des durch die Einstelldrossel 36 und den Druckspelcher 34 gebildeten Zeitverzögerungsgliedes abgreifbaren Druckes Pₐ(t) begleitet, dessen Zeitverlauf in dem Diagramm der Fig. 3 qualitativ durch die Pₐ(t)-Verlaufskurve 59 wiedergegeben ist.

Sobald im Zeitpunkt t₁ die Differenz zwischen dem am Hochdruckausgang 24 der Verstellpumpe abgegebenen Ausgangsdruck P_{A}(t), der in die erste Steuerkammer 27 des Druckregelventils 21 eingekoppelt ist, und dem diesem gegenüber langsamer ansteigenden, an der Mittelanzapfung 38 des Zeitverzögerungsgliedes 36,34 abgegriffenen, in die zweite Steuerkammer 31 des Druckregelventils 21 eingekoppelten Druck Pₐ(t) denjenigen Wert erreicht, dem die Vorspannung der Ventilfeder 32 des Druckregelventils 21 äquivalent ist, wird dieses in seine Funktionsstelle I gedrängt, in welcher über den Durchflußpfad 26 der Ausgangsdruck Pₐ(t) der Verstellpumpe 11 in die bodenseitige Antriebskammer 18 des Stellantriebes 13 eingekoppelt wird und dieser dadurch im Sinne einer Verstellung der Pumpe 11 auf einen verminderten Volumenstrom angesteuert.

Durch die ab dem Zeitpunkt t₁ wirksam werdende Regelung wird in deren "eingeschwungenem" - stationärem - Zustand die zeitliche Anstiegsrate ΔP_{A}(t)/Δt, d.h. die Steigung der P_{A}(t)-Verlaufskurve 58 für die auf den Zeitpunkt t₁ folgende Zeitspanne auf einen Wert erniedrigt, der höchstens der Anstiegsrate ΔPₐ(t)/Δt der Pₐ(t)-Verlaufskurve 59 in deren Anfangs-Bereich 61 zwischen den Zeitpunkten t₀ und t₁ entspricht und damit deutlich niedriger ist als die Druck-Anstiegsrate des Ausgangsdruckes P_{A}(t) der Verstellpumpe 11 unmittelbar nach dem Anlaufen desselben, d.h. in dem durch den ersten ansteigenden Ast 57 der P_{A}(t)-Verlaufskurve repräsentierten Bereich zwischen den Zeitpunkten t₀ und t₁, wobei der Ausgangsdruck P_{A}(t) der Verstellpumpe 11 stets um die der Vorspannung der Ventilfeder 32 des Druckregelventils 21 entsprechende Druckdifferenz von z.B. 20 bar größer ist als der an der Abgriffstelle 38 des Zeitverzögerungsgliedes 36,34 abgreifbare Druck, der dem Druck entspricht, auf den der Druckspeicher 34 im jeweiligen Zeitpunkt aufgeladen ist.

Durch zweckentsprechende Auslegung des Druckspeichers 34 und Einstellung des Strömungswiderstandes der Einstelldrossel 36 kann somit auf einfache Weise ein erwünscht "sanftes" Anfahren des mittels des Druckversorgungsaggregats 10 gespeisten hydraulischen Verbrauchers erzielt werden.

### II. Periodischer Betrieb des Verbrauchers

Durch die jeweils in den Endstellungen des Kolbens 47 des Antriebszylinders 48 durch ein Druckimpuls-Ausgangssignal des jeweiligen hydraulischen Endstellungsgebers 46 ausgelöste Umschaltung des Verzögerungs-Steuerventils 41 und die damit verknüpfte Entladung des Druckspeichers 34 werden unmittelbar vor Umkehrung der Bewegungsrichtung des Kolbens 47 des Antriebszylinders 48 jeweils im wesentlichen dieselben Bedingungen erzielt, wie in dem vorstehend geschilderten Anfahrbetrieb. Während hierbei der Druckspeicher entladen wird, ist die ein sanftes Anfahren der Verstellpumpe 11 vermittelnde Regeleinrichtung 20 unwirksam. Diese Zeitspanne kann z.B. bei einer Zweizylinder-Dickstoffpumpe mit Rohrweichen-Umschaltung zur Antriebs-Steuerung eines Antriebszylinders für die Rohrweiche ausgenutzt werden, da dieser Umschalt-Vorgang sehr schnell erfolgen sollte und daher eine Verzögerung eines solchen Umschalt-Vorganges, auch im Sinne eines sanften Anfahrens, nicht nowendig ist.

### III. Blockierende Last

Tritt während eines stationären Betriebszustandes des Druckversorgungsaggregates 10, d.h. in einer Betriebsphase der Last 54, in der der Ausgangsdruck der Verstellpumpe 11 konstant ist, desgleichen ihr Ausgangsvolumenstrom und der Druck, auf den der Druckspeicher 34 aufgeladen ist, dem Ausgangsdruck der Verstellpumpe 11 entspricht, eine plötzliche Lasterhöhung auf, z.B. durch Blockieren der Dickstoffpumpe oder eines ihrer Antriebszylinder, so führt auch dies, weil hierauf der Druck am Hochdruckausgang 24 der Verstellpumpe 11 schneller ansteigt als an der Mittelanzapfung 38 des Zeitverzögerungsgliedes 36,34, zu einem Ansprechen des Druckregelventils 21 und einer Reduzierung des Fördervolumens der Verstellpumpe 11, deren Ausgangsdruck jetzt analog zur Anfahrsituation "langsam" geregelt ansteigt, bis der obere Grenzwert desselben erreicht ist, der um die der Vorspannung der Ventilfeder 32 äquivalente Druckdifferenz höher ist als der Grenzwert Pₐₘₐₓ, auf den der Druckminderer 37 eingestellt ist.

Zur Erläuterung weiterer Ausgestaltungen des Druckversorgungsaggregates 10, die in Kombination mit der Druck-Regeleinrichtung 20 für einen vielseitigen Einsatz des Druckversorgungsaggregates 10 zweckmäßig sind, sei nunmehr auf die Fig. 4 bezug genommen.

Soweit Bau- und Funktionselemente der in den Fig. 1 und 4 dargestellten Druckversorgungsaggregate 10 und 10' mit denselben Bezugszeichen belegt sind, soll dies den Hinweis auf Bau- und Funktionsgleichheit oder -analogie dieser Elemente und bezüglich des in der Fig. 4 dargestellten Ausführungsbeispiels den Verweis auf die anhand der Fig. 1 gegebene Beschreibung solchermaßen bezeichneter Elemente beinhalten.

Bei dem Druckversorgungsaggregat 10' gemäß Fig. 4 ist im Rahmen der Druck-Regeleinrichtung 20' zusätzlich ein Volumenstrom-Regelventil 61 vorgesehen, mittels dessen der Ausgangs-Volumenstrom der Verstellpumpe 11 auf einen für den Betrieb des Verbrauchers 54 erforderlichen - im wesentlichen konstanten - Betrag regelbar ist, der durch Einstellung eines Sollwert-Einstellelements 62 vorgebbar ist.

Das Sollwert-Einstellelement 62 ist als Einstelldrossel ausgebildet, die zwischen den Hochdruckausgang 24 der Verstellpumpe 11 und den an das Druckversorgungsaggregat 10' angeschlossenen Verbraucher 54 geschaltet ist. Die im Betrieb des Verbrauchers 54 zwischen dessen Betriebsdruck-Versorgungsanschluß 63 und dem Hochdruck-Ausgang 24 der Verstellpumpe 11 auftretende Druckdifferenz ist dann ein exaktes Maß für den durch die Einstelldrossel 62 gedrängten Volumenstrom, der durch Erfassung dieser Druckdifferenz sensiert wird.

Das Volumenstrom-Regelventil 61 ist in baulicher Analogie zu dem Druck-Regelventil 21 als druckgesteuertes 3/2-Wege-Proportionalventil ausgebildet, das eine erste Steuerkammer 64 und eine zweite Steuerkammer 66 hat durch deren Druckbeaufschlagung einander entgegengesetzt gerichtete Steuer- und Rückstellkräfte auf den durch das 3/2-Wege-Ventilsymbol 67 repräsentierten Ventilkolben ausübbar sind, wobei diese Steuerkammern 64 und 66 wiederum so ausgelegt sind, daß bei einer Beaufschlagung der beiden Steuerkammern mit gleichen Drücken die hieraus auf den Ventilkolben 67 resultierenden Kräfte ausgeglichen wären.

Die erste Steuerkammer 64 des Volumenstrom-Regelventils 61 ist über eine Steuerleitung 68 an den Hochdruck-Ausgang 24 der Verstellpumpe 11 angeschlossen. Die zweite Steuerkammer 66 des Volumenstrom-Regelventils 61 ist über eine weitere Steuerleitung 69 mit dem Versorgungsanschluß 63 des Verbrauchers 54 verbunden.

Durch eine Ventilfeder 71, deren Vorspannung einstellbar ist sowie durch Druckbeaufschlagung der zweiten Steuerkammer 66 des Volumenstrom-Regelventils 61 wird dieses in seine Grundstellung 0 gedrängt, während die aus einer Druckbeaufschlagung der ersten Steuerkammer 64 mit dem hohen Ausgangsdruck P_{A}(t) der Verstellpumpe 11 resultierende Stellkraft den Ventilkolben 67 des Volumenstrom-Regelventils 61 in dessen Funktionsstellung I drängt.

Das Volumenstrom-Regelventil 61 hat einen in seiner Grundstellung 0 offenen Durchflußpfad 72, über den, wenn sich gleichzeitig das Druck-Regelventil 21 in seiner Grundstellung 0 befindet, die bodenseitige Antriebskammer 18 des Stellantriebszylinders 13 mit dem drucklosen Vorratsbehälter 23 des Druckversorgungsaggregats verbunden ist, sowie einen in seiner Funktionsstellung I freigegebenen Durchflußpfad 73, über den, ebenfalls wenn sich das Druckregelventil 21 in seiner Grundstellung 0 befindet, der am Hochdruckausgang 24 der Verstellpumpe 11 abgegebene Ausgangsdruck derselben in die bodenseitige Antriebskammer 18 des Stellzylinders 13 einkoppelbar ist, durch den dieser im Sinne einer Reduzierung des Fördervolumens der Verstellpumpe 11 angetrieben wird.

Wann immer die über dem Sollwert-Vorgabeelement 62 auftretende Druckdifferenz größer wird, als ein durch die Vorspannung der Ventilfeder 71 des Volumenstrom-Regel-ventils 61 vorgegebener Wert, wird der Ausgangs-Volumenstrom der Verstellpumpe 11 reduziert und, falls diese Druckdifferenz kleiner wird als der durch die Vorspannung der Ventilfeder 71 bestimmte Betrag, der einen typischen Wert um 20 bar hat, wieder erhöht.

Um die einen sehr schnellen Druckaufbau am Hochdruckausgang 24 der Verstellpumpe 11 gleichsam dämpfende Wirkung des Zeitverzögerungsgliedes 36,34 zeitweise ausschalten zu können, z.B., um einen weiteren, nicht eigens dargestellten, hydraulischen Verbraucher ohne Zeitverzögerung ansteuern zu können, ist beim Ausführungsbeispiel gemäß Fig. 4 ein Funktions-Steuerventil 74 vorgesehen, das zwischen den Druckminderer 37 und das Zeitverzögerungsglied 36,34 geschaltet ist.

Dieses Funktionssteuerventil 74 ist als 3/2-Wegeventil ausgebildet, das eine federzentrierte Grundstellung 0 hat, in welcher der Druckausgang 76 des Druckminderers 37 über einen Durchflußpfad 77 des Funktionssteuerventils 74 mit der Einstelldrossel 36 des Zeitverzögerungsgliedes 36,34 verbunden ist, jedoch gegen einen zweiten Ausgangsanschluß 78 des Funktionssteuerventils 74 abgesperrt ist, der über eine Bypassleitung 79 mit der Steuerleitung 39 verbunden ist, über die die Druckeinkopplung in die zweite Steuerkammer 31 des Druck-Regelventils 21 erfolgt. Dieses Funktionssteuerventil 74 ist hydraulisch und/oder elektrisch in eine Funktionsstellung I umschaltbar, in welcher der Druckausgang 76 des Druckminderers 37 gegen die Einstelldrossel 36 des Zeitverzögerungsgliedes 36,34 abgesperrt, dafür jedoch mit der Bypassleitung 79 verbunden ist. Zwischen die Mittelanzapfung 38 des Zeitverzögerungsgliedes 36,34 und die Bypassleitung 79 bzw. die zur zweiten Steuerkammer 31 des Druckregelventils 21 weiterführende Steuerleitung 39 ist ein Rückschlagventil 81 geschaltet, das durch relativ höheren Druck in der Bypassleitung 79 bzw. der Steuerleitung 39 als an der Mittelanzapfung 38 des Zeitverzögerungsgliedes 36,34 in seiner Sperrstellung gehalten und durch relativ höheren Druck an der Mittelanzapfung 38 als in der Steuerleitung 39 in Öffnungsrichtung beaufschlagt ist. Dieses Rückschlagventil 81 verhindert, daß in der Funktionsstellung I des Funktionssteuerventils 74 Druckmittel vom Speicher 34 aufgenommen werden kann, und bewirkt, daß das Druckmittel "direkt" zu der zweiten Steuerkammer 31 des Druckregelventils 21 geleitet wird, um dieses sicher in seiner Grundstellung 0 zu halten, in welcher die bodenseitige Antriebskammer 18 des Stellzylinders 13 druckentlastet und dadurch die Verstellpumpe 11 auf maximales Fördervolumen eingestellt ist.

Desweiteren ist im Rahmen der Druck-Regeleinrichtung 20' gemäß Fig. 4 ein als 3/2-Wege-Magnetventil dargestelltes Entlastungsventil 82 vorgesehen, das eine federzentrierte Grundstellung 0 hat, in welcher in die zweite Steuerkammer 31 des Druckregelventils 21, entweder über das Rückschlagventil 81 oder direkt Steuerdruck einkoppelbar ist und als dazu alternative, bei Ansteuerung seines Steuermagneten 83 mit einem Steuersignal eingenommene Funktionsstellung I eine Durchflußstellung hat, in welcher die Steuerkammer 31 des Druckregelventils 21 mit dem - drucklosen - Vorratsbehälter 23 des Druckversorgungsaggregats 10' verbunden, gegen die an das Rückschlagventil 81 oder unmittelbar an die Mittelanzapfung 38 des Zeitverzögerungsgliedes 36,34 angeschlossene Steuerleitung 39 jedoch abgesperrt ist.

In dieser erregten Stellung I des Entlastungsventils 82 ist der Ausgangsdruck der Verstellpumpe 11 praktisch auf denjenigen - niedrigen - Wert begrenzt, dem die gegebenenfalls einstellbare Vorspannung der Ventilfeder 32 des Druck-Regelventils 21 äquivalent ist.

Das Entlastungsventil 82 ist insbesondere dafür geeignet, das Druckversorgungsaggregat 10' bei einem Blockieren des Verbrauchers gegen Überlastung zu schützen.

Anstelle der beiden 3/2-Wegeventile 74 und 82, die beim Ausführungsbeispiel gemäß Fig. 4 als Funktionssteuerventil und als Entlastungsventil vorgesehen sind, kann, wie in den Schaltungsvarianten gemäß den Fig. 4a und 4b dargestellt, jeweils ein einziges 4/3-Wege-Ventil 84 (Fig. 4a) oder 84' (Fig. 4b) im Rahmen der Regeleinrichtung 20' wie ansonsten in der Fig. 4 dargestellt, eingesetzt werden.

Das 4/3-Wege-Ventil 84 gemäß Fig. 4a ist als ausschließlich elektrisch ansteuerbares Magnetventil ausgebildet, das durch Steuersignale unterschiedlicher Steuerstromstärken I₁ von z.B. 3A und I₂ von z.B. 6A aus seiner federzentrierten Grundstellung 0, in welcher die Anstiegs-Verzögerungsregelung des Ausgangsdruckes der Verstellpumpe 11 wirksam ist, in eine Funktionsstellung I umschaltbar ist, in welcher diese Regelung gleichsam ausgeschaltet ist, sowie in eine Funktionsstellung II in welcher die zur zweiten Steuerkammer 31 des Druck-Regelventils 21 führende Steuerleitung 39 an den Vorratsbehälter 23 angeschlossen und dadurch im Ergebnis eine Begrenzung des Ausgangsdruckes der Verstellpumpe 11 auf niedrigem, der Vorspannung der Ventilfeder 32 des Druckregelventils 21 äquivalentem Niveau von z.B. 20 bar erfolgt.

Während bei dem 4/3-Wege-Ventil 84 gemäß Fig. 4a nur eine Ventilfeder 86 vorgesehen ist, gegen deren zunehmende Rückstellkraft das Ventil 84 in seine Funktionsstellung I und II gesteuert werden muß, wobei die Grundstellung 0 dieses Ventils eine "Randstellung" ist, sind beim 4/3-Wege-Ventil 84' gemäß Fig. 4b zwei entgegengesetzt wirkende Ventilfedern 86' und 86'' vorgesehen, die den Ventilkolben dieses 4/3-Wege-Ventils 84' in einer Mittelstellung zentrieren, die hier als Grundstellung 0 vorgesehen ist. Demgemäß sind auch zwei Steuermagnete 87 und 88 vorgesehen, durch deren alternative Ansteuerung das 4/3-Wege-Magnetventil 84' in seine Funktionsstellung I bzw. II steuerbar ist, die funktionell den entsprechend bezeichneten Funktionsstellungen I und II des Magnetventils 84 gemäß Fig. 4a entsprechen. Im Unterschied zu diesem kann das 4/3-Wegeventil 84' gemäß Fig. 4b "direkt" aus seiner Grundstellung 0 in die Funktionsstellung II umgeschaltet werden, ohne daß hierbei die Funktionsstellung I "überfahren" werden muß. Alternativ oder zusätzlich zu dem Steuermagneten 87, durch dessen Erregen das 4/3-Wege-Ventil 84' gemäß Fig. 4b in seine Funktionsstellung I schaltbar ist, kann hierzu auch eine hydraulische Ansteuerung vorgesehen sein, wie durch eine Steuerkammer 89 veranschaulicht, durch deren beispielsweise gleichzeitig mit der hydraulischen Ansteuerung des Verzögerungs-Steuerventils 41 erfolgende Druckbeaufschlagung das 4/3-Wegeventil 84' in seine Funktionsstellung I umschaltbar ist.

Soweit im übrigen in den Fig. 4a und 4b dargestellte Bau- und Funktionselemente mit denselben Bezugszeichen belegt sind, wie anhand der Fig. 1 und 4 erläuterte Elemente dieser Fig. soll dies mit Bezug auf die Fig. 4a und 4b den Hinweis auf die Bau- und Funktionsgleichheit bzw. -analogie der identisch bezeichneten Elemente und auch den Verweis auf deren anhand der Fig. 1 und 4 gegebene Erläuterung bedeuten.

Anhand der Fig. 2b sei noch auf eine spezielle Gestaltung eines im Rahmen der Druck-Regeleinrichtungen 20 bzw. 20' einsetzbaren Druck-Regelventils 21 eingegangen, bei dem die Vorspannung der Ventilfeder 32, durch deren Vorspannung der Minimalwert des Ausgangsdruckes der Verstellpumpe 11 bestimmt ist, einstellbar ist.

Die Ventilfeder 32, die den lediglich schematisch durch das 3/2-Wege-Ventilsymbol angedeuteten Ventilkolben 28 in die Grundstellung 0 das Druck-Regelventils 21 drängt, ist, gesehen entlang der zentralen Längsachse 91 des Druck-Regelventils 21, zwischen einem ersten Stützteller 92, der axial an einem stößelförmigen Fortsatz 93 des Ventilkolbens 28 angreift und einem zweiten Stützteller 94 axial eingespannt, der an seiner der Ventilfeder 32 abgewandten Seite einen Steuerkolben-Fortsatz 96 hat, mit dem er in einer axialen Bohrung 97 eines in das Ventilgehäuse 98 einschraubbaren Steuergehäuseteils 99 druckdicht verschiebbar geführt ist.

Innerhalb dieser axialen Bohrung 97 ist ein Steuerkolbenelement 101 durckdicht verschiebbar geführt, das sich mit einem schlanken, stößelförmigen Fortsatz 102, dessen Durchmesser kleiner ist als der Durchmesser der axialen Steuergehäusebohrung 97, an dem Steuerkolbenfortsatz 96 des zweiten Feder-Stütztellers 94 axial abstützt. Durch den sich zwischen dem Steuerkolben-Fortsatz 96 des zweiten Stütztellers 94 und dem Dichtflansch 103 des Steuerkolbenelements 101 in axialer Richtung erstreckenden Raum 104 ist die zweite Steuerkammer 31 axial gebildet. Die Vorspannung der Ventilfeder 32 ist mittels einer Stellschraube 106 einstellbar, die in einem Gewindeabschnitt 107 des Steuergehäuseteils 99 schraubbar geführt ist und sich ihrerseits über einen axialen, stößelförmigen Fortsatz 108 an dem Steuerkolbenelement 101 abstützt.

Die axialen Führungslängen des Steuerkolben-Fortsatzes 96, des Steuerkolbenelements 101 sowie des Gewindeabschnittes 107 und die Anordnung des Steuerkammer-Anschlußkanals 109, an den die Steuerleitung 39 angeschlossen ist, sind derart aufeinander abgestimmt, daß innerhalb der möglichen Hübe der verschiebbaren Elemente der Steuerkammer-Anschlußkanal stets in die Steuerkammer 31 mündet und eine weitestmögliche Variation der Federspannung ausnutzbar ist.

Zur Erläuterung eines weiteren Ausführungsbeispiels, das baulich und funktionell weitgehend dem Ausführungsbeispiel gemäß Fig. 4 entspricht, sei nunmehr auf die Fig. 5 Bezug genommen.

Soweit in der Fig. 5 Bau- und Funktionselemente des dort dargestellten Druckversorgungsaggregats 10'' mit denselben Bezugszeichen belegt sind wie Bau- und Funktionselemente des Druckversorgungsaggregats 10' gemäß Fig. 4 soll dies den Hinweis auf die Bau- und Funktionsanalogie solcher Elemente sowie auch den Verweis auf deren anhand der Fig. 4 gegebene Beschreibung beinhalten. Die Erläuterung des Druckversorgungsaggregats 10'' und seiner Druck-Regelungseinrichtung 20'' kann daher auf die Erläuterung der gegenüber dem Ausführungsbeispiel gemäß Fig. 4 bestehenden Unterschiede beschränkt werden. Es sind dies die folgenden:

Der in das durch die Einstelldrossel 36 und den Druckspeicher 34 in Kombination mit dem ZeitverzögerungsSteuerventil 44 gebildete Zeitverzögerungsglied eingekoppelte Druck wird an dem Betriebsdruck-Versorgungsanschluß 63, der die Mittelanzapfung zwischen dem Verbraucher 54 und dem zwischen diesen und den Hochdruckausgang 24 der Verstellpumpe 11 als Sollwert-Einstellelement 62 geschalteten Einstelldrossel abgegriffen, die als Volumenstrom-Sensor für die Stromregelung mittels des Volumenstrom-Regelventils 61 vorgesehen ist, das beim Ausführungsbeispiel gemäß Fig. 5 zur Druckregelung, z.B. im Anfahrbetrieb der Verstellpumpe 11 ausgenutzt wird. Dementsprechend wird der an der Mittelanzapfung 38 zwischen der Einstelldrossel 36 und dem Druckspeicher 34 anstehende Druck Pₐ(t) über die Steuerleitung 39 in die zweite Steuerkammer 66 des Volumenstrom-Regelventils 61 eingekoppelt, so daß die Rückstellkraft, die der aus einer Druckbeaufschlagung der ersten Steuerkammer 64 des Volumenstrom-Regelventils mit dem hohen Ausgangsdruck P_{A}(t) der Verstellpumpe resultierenden, den Ventilkolben 67 des Volumenstrom-Regelventils 61 in dessen Funktionsstellung I drängenden Stellkraft entgegenwirkt, der Summe der durch die Rückstellfeder 71 entfalteten Rückstellkraft und der durch die Druckbeaufschlagung der zweiten Steuerkammer 66 mit dem Ausgangsdruck Pₐ(t), der dem Ausgangsdruck P_{A}(t) zeitlich nacheilt, resultierenden Rückstellkraft entspricht.

Bei dem Druckregelventil 21 ist als dieses in seine Grundstellung 0 drängendes Rückstellelement lediglich die Ventilfeder 32 vorgesehen, deren Vorspannung einstellbar ist. In einer typischen Auslegung des Druckregelventils 21 ist die Vorspannung seiner Ventilfeder 32 auf Werte einstellbar, die Drücken zwischen 50 bar und 400 bar äquivalent sind, während in einer typischen Auslegung des Volumenstrom-Regelventils 61 die Vorspannung seiner Ventilfeder 71 auf Werte einstellbar ist, die Drücken zwischen 10 bar und 30 bar äquivalent sind. Die Funktion des Druckversorgungsaggregats 10'' gemäß Fig. 5 ist derjenigen der Druckversorgungsaggregate 10 und 10' gemäß den Fig. 1 und 4 hinsichtlich des Anfahrbetriebes, des periodischen Betriebes des Verbrauchers sowie des Verhaltens bei blockierender Last völlig äquivalent.

Bei dem Druckversorgungsaggregat 10'' wird ein dem Druckminderer 37 der Druckversorgungsaggregate 10 und 10' gemäß den Fig. 1 und 4 entsprechendes, eigens auf diese Funktion ausgelegtes Bauelement nicht benötigt.

## Patentansprüche

1. Einrichtung zur Regelung des Ausgangsdruckes einer Verstellpumpe, insbesondere einer auf hohem Ausgangsdruckniveau arbeitenden Hauptpumpe eines Druckversorgungsaggregats für eine hydraulische Antriebsvorrichtung, z.B. den/die Antriebszylinder einer Dickstoffpumpe, mit einem Fördermengen-Stellorgan (12), das mittels eines hydraulischen Stellmotors betätigbar ist, der durch alternative Druckbeaufschlagung und -entlastung eines Antriebsdruckraumes (18) zur Ausführung der Stellbewegungen für die gegensinnigen Änderungen des Fördervolumens antreibbar ist, wobei zur Steuerung der diesbezüglichen Druckbeaufschlagung und -entlastung des Antriebsdruckraumes (18) ein druckgesteuertes Ventil vorgesehen ist, das, angesteuert mit dem Ausgangsdruck der Pumpe oder einem zu diesem proportionalen Druck, ab einem durch eine Mindestrückstellkraft eines Rückstellelements, z.B. einer Feder, bestimmten Mindestdruck einen mit dem in seine Steuerkammer (27) eingekoppelten Steuerdruck zunehmenden Ausgangsdruck abgibt, mit dem der Antriebsdruckraum des Stellmotors beaufschlagbar ist, **dadurch gekennzeichnet**, daß das Rückstellelement (32,71) auf eine Rückstellkraft ausgelegt ist, die nur einem kleinen Bruchteil von etwa 1/50 bis 1/10 der durch den Steuerdruck maximal erzeugbaren, auf den Ventilkolben (28,67) des druckgesteuerten Ventils (21,61) wirkenden Steuerkraft entspricht, daß das druckgesteuerte Ventil (21,61) mit einer Rückstellkammer (31,66) als zweite Steuerkammer versehen ist, durch deren Druckbeaufschlagung eine der Steuerkraft entgegengesetzte Zusatz-Rückstellkraft erzeugbar ist, deren Maximalbetrag demjenigen der Steuerkraft mindestens annähernd entspricht, und daß der in die Rückstellkammer (31,66) eingekoppelte Druck mittels eines hydraulischen Zeitverzögerungsgliedes (36,34) von dem in die Steuerkammer (27, 64) des druckgesteuerten Ventils (21) eingekoppelten Druck abgeleitet ist.

2. Regelungseinrichtung nach Anspruch 1, **dadurch gekennzeichnet**, daß als Zeitverzögerungsglied eine Drossel (36) und ein über diese aufladbarer Druckspeicher (34) vorgesehen ist, an deren Mittelanzapfung (38) die zweite Steuerkammer (31; 66) des druckgesteuerten Ventils (21,61) angeschlossen ist.

3. Regelungseinrichtung nach Anspruch 2, **dadurch gekennzeichnet**, daß die Drossel (36) als Einstelldrossel ausgebildet ist.

4. Regelungseinrichtung nach einem der Ansprüche 1 bis 3, **dadurch gekennzeichnet**, daß ein Druckminderer (37) als Druckbegrenzungsglied vorgesehen ist, das den Ausgangsdruck der Hochdruckpumpe (11) auf einen einstellbaren Wert begrenzt.

5. Regelungseinrichtung nach einem der Ansprüche 1 bis 4, **dadurch gekennzeichnet**, daß das Zeitverzögerungsglied (36,34) abschaltbar ist.

6. Regelungseinrichtung nach Anspruch 5 in Kombination mit Anspruch 2, **dadurch gekennzeichnet**, daß der Druckspeicher (34) gegen die Drossel (36) absperrbar ist.

7. Regelungseinrichtung nach Anspruch 6, **dadurch gekennzeichnet**, daß ein zur Absperrung des Druckspeichers (34) vorgesehenes Verzögerungs-Steuerventil (41) als 3/2-Wege-Ventil ausgebildet ist, in dessen Grundstellung der Druckspeicher (34) mit der Drossel (36) verbunden ist, und in dessen Schaltstellung der Druckspeicher (34) gegen die Drossel (36) abgesperrt ist, dafür jedoch an den Vorratsbehälter (23) des Druckversorgungsaggregats (10;10'; 10'') angeschlossen ist.

8. Regelungseinrichtung nach einem der Ansprüche 5 bis 7, **dadurch gekennzeichnet**, daß zwischen den Hochdruckausgang (24) der Verstellpumpe (11) und das Zeitverzögerungsglied (36,34) ein Ventil (74;84; 84') geschaltet ist, das eine Grundstellung (0) hat, in welcher der Hochdruckausgang (24) der Verstellpumpe (11) an das Zeitverzögerungsglied (36, 34) angeschlossen ist, und eine Schaltstellung (I), in welcher der Hochdruckausgang der Verstellpumpe (11) gegen das Zeitverzögerungsglied (36,34) abgesperrt, dafür jedoch direkt mit der zweiten Steuerkammer (31;66) des druckgesteuerten Ventils (21,61) verbunden ist.

9. Regelungseinrichtung nach Anspruch 8, **dadurch gekennzeichnet**, daß zwischen die Steuerleitung (39) an die in der Schaltstellung (I) des Funktionssteuerventils (74;84;84') der Hochdruckausgang (24) der Verstellpumpe (11) angeschlossen ist, und den Druckspeicher (34) des Zeitverzögerungsgliedes (36, 34) ein Rückschlagventil (81) geschaltet ist, das durch relativ höheren Druck in der Steuerleitung (39) als im Druckspeicher (34) in Sperrichtung beaufschlagt ist.

10. Regelungseinrichtung nach einem der Ansprüche 5 bis 9, **dadurch gekennzeichnet**, daß zwischen die zweite Steuerkammer (31;66) des druckgesteuerten Ventils (21,61) und die Abgriffstelle (38;38,81) des Zeitverzögerungsgliedes (36,34), an der der in die zweite Steuerkammer (31) des Druck-Regelventils (21) einkoppelbare Druck abgreifbar ist, ein Ventil (82; 84;84') geschaltet ist, das aus einer Grundstellung (0), in welcher die Abgriffstelle (38;38,81) mit der Steuerkammer (31;66) verbunden ist, in eine Funktionsstellung umschaltbar ist, in welcher die zweite Steuerkammer (31;66) gegen die Abgriffstelle (38) abgesperrt, dafür jedoch mit dem drucklosen Vorratsbehälter (23) des Druckversorgungsaggregats (10; 10') verbunden ist.

11. Regelungseinrichtung nach einem der Ansprüche 1 bis 10, **dadurch gekennzeichnet**, daß die Vorspannung der Ventilfeder (32,71) des druckgesteuerten Ventils (21,61) einstellbar ist.

12. Regelungseinrichtung nach einem der Ansprüche 1 bis 11, **dadurch gekennzeichnet**, daß das druckgesteuerte Ventil (21) als Druckregelventil geschaltet ist, mittels dessen die Verstellpumpe (11) auf konstanten Ausgangsdruck regelbar ist (Fig. 1 und 4).

13. Regelungseinrichtung nach einem der Ansprüche 1 bis 11, **dadurch gekennzeichnet**, daß ein druckgesteuertes Ventil (61) als Volumenstrom-Regelventil geschaltet ist, mittels dessen die Verstellpumpe (11) auf konstanten Ausgangsvolumenstrom regelbar ist.

## Claims

1. Initial pressure governor for a variable displacement pump, in particular of a main pump operating at a high initial pressure level of a compression unit for a hydraulic driving unit, for example, the driving cylinder(s) of a thick matter pump with a pump capacity regulator (12), which is controlled by means of a hydraulic regulating motor, which is driven by alternative pressurization and depressurization of a driving pressure chamber (18) for carrying out the regulating movements for opposite changes of the displaced volume, whereby for the control of the respective pressurization and depressurization of the driving pressure chamber (18) a pressure regulated valve is designed, which, controlled by the initial pressure of the pump or a pressure proportional to it, from a minimum pressure determined by a minimum restoring force of a restoring element, for example, a spring, releases an initial pressure which increases with the control pressure coupled into its control chamber (27), with which the driving pressure chamber of the regulating motor can be regulated, characterized in that the restoring element (32, 71) is regulated by a restoring force which corresponds only to a small fraction of approximately 1/50 to 1/10 of the maximum control force of the pressure regulated valve (28, 61) on the valve piston (28, 67), in that the pressure regulated valve (21, 61) is provided with a restoring chamber (31, 66) as a second control chamber by the pressurization of which an additional restoring force opposite to the control force can be generated, the maximum value of which corresponds at least approximately to that of the control force, and in that the pressure coupled into the restoring chamber (31, 66) is derived by means of a hydraulic retarder (36, 34) by the pressure coupled into the control chamber (27,64) of the pressure regulated valve (21).

2. The pressure governor according to claim 1, characterized in that as a retarder a throttle (36) and a pressure reservoir (34) chargeable by it are designed, at the mid connection (38) of which the second control chamber (31; 66) of the pressure regulated valve (21, 61) is connected.

3. The pressure governor according to claim 2, characterized in that the throttle (36) is formed as a regulating throttle.

4. The pressure governor according to one of the claims 1 to 3, characterized in that a pressure reducer (37) is designed as a pressure limiter which limits the initial pressure of the high pressure pump (11) to an adjustable value.

5. The pressure governor according to one of the claims 1 to 4, characterized in that the retarder (36, 34) can be switched off.

6. The pressure governor according to claim 5 in combination with claim 2, characterized in that the pressure reservoir (34) can be blocked against the throttle (36).

7. The pressure governor according to claim 6, characterized in that a retarding control valve (41) designed for blocking the pressure reservoir (34) is formed as a 3/2-way valve, in the original position of which the pressure reservoir (34) is connected with the pressure reservoir (34) against the throttle (36), but connected to the store tank (23) of the compression unit (10; 10'; 10'').

8. The pressure governor according to one of the claims 5 to 7, characterized in that between the high pressure outlet (24) of the variable displacement pump (11) and the retarder (36, 34) a valve (74; 84; 84') is connected, which has an original position (0), in which the high pressure outlet (24) of the variable displacement pump (11) is connected to the retarder (36, 34) and a regulating position (I), in which the high pressure outlet of the variable displacement pump (11) is blocked against the retarder, but directly connected with the second control chamber (31; 66) of the pressure regulated valve (21, 61).

9. The pressure governor according to claim 8, characterized in that the high pressure outlet (24) of the variable displacement pump (11) is connected between the control line (39) to the switching position (I) of the functional control valve (74; 84; 84'), and a check valve (81) is connected to the pressure reservoir (34) of the retarder (36, 34), which is regulated in blocking direction by a relatively higher pressure in the control line (39) than in the pressure reservoir (34).

10. The pressure governor according to one of the claims 5 to 9, characterized in that between the second control chamber (31; 66) of the pressure regulated valve (21, 61) and the tapping position (38; 38; 81) of the retarder (36, 34) at which the pressure which can be coupled into the second control chamber (31) of the pressure regulating valve (21) can be tapped, a valve (82; 84; 84') is connected which can be switched from an original position (0) in which the tapping position (38, 38; 81) is connected with the control chamber (31; 66) in which the second control chamber (31; 66) is blocked against the tapping position (38), but connected with the depressurized store tank (23) of the compression unit (10; 10').

11. The pressure governor according to one of the claims 1 to 10, characterized in that the initial tension of the valve spring (32, 71) of the pressure regulated valve (21, 61) is controllable.

12. The pressure governor according to one of the claims 1 to 11, characterized in that the pressure regulated valve (21) is connected as a pressure regulating valve, by means of which the variable displacement pump (11) is controllable to a constant initial pressure (Fig. 1 and 4).

13. The pressure governor according to one of the claims 1 to 11, characterized in that the pressure regulated valve (61) is connected as a volume flow control valve, by means of which the variable displacement pump 11 is controllable to a constant initial volume flow.

## Revendications

1. Dispositif de réglage de la pression initiale d'une pompe à cylindrée variable, en particulier d'une pompe principale d'un groupe d'alimentation en fluide sous pression pour un mécanisme de commande hydraulique, par exemple le/les piston(s) de commande d'une pompe à liquide épais, fonctionnant à un niveau de pression initiale élevé, comprenant un organe de réglage de débit (12) qui peut être actionné au moyen d'un servomoteur hydraulique lequel peut être entraîné par la mise en pression et la détente alternatives d'une chambre de pression de commande (18) en vue de l'exécution de mouvements de réglage pour les variations en sens opposé des volumes déplacés de la pompe à cylindrée variable, la commande de la mise en pression et de la détente correspondantes de ladite chambre de pression de commande (18) étant assurée par une soupape commandée par pression qui, commandée par la pression initiale de la pompe ou par une pression qui lui est proportionnelle, fournit à partir d'une pression minimale définie par une force de rappel minimale d'un élément de rappel, par exemple d'un ressort, une pression de sortie qui augmente avec la pression de commande appliquée à sa chambre de commande (27), et qui alimente la chambre de pression de commande du servomoteur, **caractérisé en ce** que l'organe de rappel (32, 71) est conçu pour une force de rappel qui ne correspond qu'à une petite fraction, par exemple de 1/50 à 1/10, de la force de commande maximale réalisable par la pression de commande et agissant sur le piston (28; 67) de la soupape (21, 61) commandée par pression, que la soupape (21, 61) commandée par pression comprend une chambre de rappel (31, 66) comme seconde chambre de commande dont la mise en pression permet de créer une force de rappel supplémentaire opposeée à la force de commande et dont la valeur maximale correspond au moins approximativement à celle de la force de commande, et que la pression établie dans la chambre de rappel (31, 66) est dérivée, au moyen d'un élément de temporisation hydraulique (36, 34), de la pression créée dans la chambre de commande (27, 64) de la soupape (21) commandée par pression.

2. Dispositif de réglage selon la revendication 1, caractérisé en ce qu'il comprend comme élément de temporisation un clapet d'étranglement (36) et un accumulateur de pression (34) pouvant être chargé par l'intermédiaire de celui-ci, à la prise médiane (38) desquels est raccordée la seconde chambre de commande (31; 66) de la soupape (21, 61) commandée par pression.

3. Dispositif de réglage selon la revendication 2, caractérisé en ce que le clapet d'étranglement (36) est conformé en clapet de réglage.

4. Dispositif de réglage selon l'une des revendications 1 à 3, caractérisé en ce qu'il comprend un détendeur (37) qui sert de limiteur de pression et limite la pression initiale de la pompe haute pression (11) à une valeur réglable.

5. Dispositif de réglage selon l'une des revendications 1 à 4, caractérisé en ce que l'élément de temporisation (36, 34) peut être déconnecté.

6. Dispositif de réglage selon la revendication 5 en combinaison avec la revendication 2, caractérisé en ce que l'accumulateur de pression (34) peut être isolé par rapport au clapet de réglage (36).

7. Dispositif de réglage selon la revendication 6, caractérisé en ce qu'une vanne-pilote de temporisation (41) prévue pour isoler l'accumulateur de pression (34) est conformée en distributeur à 3/2 voies dans la position de base duquel l'accumulateur de pression (34) est en communication avec le clapet de réglage (36), et dans la position de commutation duquel, l'accumulateur de pression (34) est bloqué par rapport au clapet de réglage (36), mais raccordé au réservoir (23) du groupe d'alimentation en fluide sous pression (10; 10'; 10'').

8. Dispositif de réglage selon l'une des revendications 5 à 7, caractérisé en ce qu'entre la sortie haute pression (24) de la pompe à cylindrée variable (11) et l'élément de temporisation (36, 34), est intercalée une soupape (74; 84; 84') qui présente une position de base (0) dans laquelle la sortie haute pression (24) de la pompe a cylindrée variable (11) est raccordée à l'élément de temporisation (36, 34), et une position de commutation (I) dans laquelle la sortie haute pression de la pompe à cylindrée variable (11) est isolée par rapport à l'élément de temporisation (36, 34), mais raccordée au contraire directement à la seconde chambre de commande (31; 66) de la soupape (21, 61) commandée par pression.

9. Dispositif de réglage selon la revendication 8, caractérisé en ce qu'entre la conduite de pilotage (39) à laquelle est raccordée, dans la position de commutation (I) de la soupape de commande de fonctionnement (74; 84; 84'), la sortie haute pression (24) de la pompe à cylindrée variable (11), et l'accumulateur de pression (34) de l'élément de temporisation (36, 34), est monté un clapet antiretour (81) qui est sollicité dans le sens de blocage par une pression relativement plus grande dans la conduite de pilotage (39) que dans l'accumulateur de pression (34).

10. Dispositif de réglage selon l'une des revendications 5 à 9, caractérisé en ce qu'entre la seconde chambre de commande (31; 66) de la soupape (21, 61) commandée par pression et la prise (38; 38, 81) de l'élément de temporisation (36, 34) sur laquelle peut être prélevée la pression réalisable dans la seconde chambre de commande (31) de la soupape de réglage de pression (21), est montée une soupape (82; 84; 84') qui peut être commutée à partir d'une position de base (0) dans laquelle la prise (38; 38, 81) est reliée à la chambre de commande (31; 66), dans une position de fonctionnement dans laquelle la seconde chambre de commande (31; 66) est isolée par rapport à la prise (38) mais reliée au réservoir (23) sans pression du groupe d'alimentation en fluide sous pression (10; 10').

11. Dispositif de réglage selon l'une des revendications 1 à 10, caractérisé en ce que la précontrainte du ressort de soupape (32, 71) de la soupape (21, 61) est réglable.

12. Dispositif de réglage selon l'une des revendications 1 à 11, caractérisé en ce que la soupape (21) commandée par pression est montée en soupape de réglage de pression à l'aide de laquelle la pompe à cylindrée variable (11) peut être réglée sur une pression initiale constante (fig. 1 et 4).

13. Dispositif de réglage selon l'une des revendications 1 à 11, caractérisé en ce qu'une soupape (61) commandée par pression est montée en soupape de réglage de flux volumique à l'aide de laquelle la pompe à cylindrée variable (11) peut être réglée sur un flux volumique constant.
